# EUROPÄISCHE PATENTSCHRIFT

(11) **EP 0 761 880 B1**
(45) Veröffentlichungstag und Bekanntmachung des Hinweises auf die Patenterteilung: **04.10.2000**
(21) Anmeldenummer: 96890131.4
(22) Anmeldetag: 31.07.1996
(51) Int. Cl.: E01B 27/00

(54) **Maschine zur Bearbeitung der Schotterbettung eines Gleises**
Machine for working the ballast bed of a track
Machine pour le traitement du lit de ballast d'une voie de chemin de fer

(30) Priorität: 04.09.1995 AT 147095
(43) Veröffentlichungstag der Anmeldung: 12.03.1997
(73) Patentinhaber: Franz Plasser Bahnbaumaschinen- Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- EP-A- 0 239 712
- EP-A- 0 608 679
- EP-A- 0 613 980
- WO-A-94/17245
- DE-A- 3 711 707
- DE-B- 1 116 257
- GB-A- 2 172 326
- US-A- 1 329 554

## Beschreibung

Die Erfindung betrifft eine Maschine zur Bearbeitung der Schotterbettung eines Gleises, mit einem auf Schienenfahrwerken abgestützten Maschinenrahmen, einer Ansaugeinheit mit einem eine Saugöffnung zum Absaugen von Schotter aufweisenden, höhen- und seitenverstellbaren Saugrüssel und einer der Ansaugeinheit zugeordneten Förderbandanordnung für den Abtransport des angesaugten Schotters, einer dem Saugrüssel in Arbeitsrichtung nachgeordneten und einen Einwurftrichter aufweisenden Schotterabwurfeinrichtung sowie einem Gleishebeaggregat.

Eine derartige Maschine ist bereits aus der WO 94/17245 bekannt und dient zum Absaugen bzw. Austauschen der kompletten Schotterbettung eines Gleises. Der unter Mithilfe von Räumorganen aus dem Bereich unterhalb der Schwellen entfernte Schotter gelangt über den Saugrüssel in einen am Maschinenrahmen befestigten Schotterspeicher, dessen Auslaßöffnung einer Förderbandanordnung zugeordnet ist. Von dieser wird der abgesaugte Bettungsschotter zum in Arbeitsrichtung vorderen Maschinenende transportiert und in an die Maschine gekuppelte Silowagen verladen. Gleichzeitig erfolgt vom hinteren Ende der Maschine her das Einbringen von Neuschotter, der aus Silowagen über den Einwurftrichter einer Schotterabwurfeinrichtung in Arbeitsrichtung unmittelbar hinter den Räumorganen ins Gleis abgeworfen wird. Das Gleis wird dabei im Abwurfbereich mittels des Hebeaggregates höhenmäßig in seiner Position gehalten. Eine Wiederverwendung des Altschotters (zur Gänze oder auch nur zum Teil) ist nicht vorgesehen.

Gemäß DE 41 01 432 A1 ist auch eine Maschine zur Durchführung einer Gleisabsenkung bekannt. Am in Arbeitsrichtung vorderen Ende des auf Laufwerken gleisverfahrbaren Maschinenrahmens befindet sich eine Gleishebevorrichtung sowie eine höhenverstellbare Anordnung zum Absaugen des Schotters aus dem Gleis bis auf ein gewünschtes, durch ein Räum- bzw. Planierorgan geschaffenes Niveau. Der Schotter gelangt über ein Förderband zu einem am hinteren Maschinenende positionierten Fülltrichter. In diesem befindet sich ein Sieb zum Reinigen des Schotters sowie ein Förderband zum Abtransport des ausgesiebten Abraumes. Der Gleisrost legt sich im Bereich des hinteren Laufwerkes von selbst auf das neue, niedrigere Schotterbettniveau und wird nun, je nach Bedarf, mit gereinigtem Schotter aus dem Fülltrichter zwischen den Schwellen verfüllt. In einem abschließenden Arbeitsschritt wird das Gleis später unterstopft.

Die Aufgabe der vorliegenden Erfindung besteht nun in der Schaffung einer Maschine der eingangs genannten Art, die unter Beibehaltung der bekannten Vorteile auch zur Sanierung von unterhalb der Schotterbettung befindlichen Planumsabschnitten einsetzbar ist.

Diese Aufgabe wird mit einer gattungsgemäßen Maschine gelöst, die durch eine in Maschinenlängsrichtung verlaufende Fördereinrichtung gekennzeichnet ist, die ein der Ansaugeinheit zugeordnetes Aufnahmeende und ein dem Einwurftrichter der Schotterabwurfeinrichtung zugeordnetes Abwurfende aufweist, wobei das Gleishebeaggregat zwischen Saugöffnung und Schotterabwurfeinrichtung und diese bezüglich der Arbeitsrichtung unmittelbar von dem hintersten Schienenfahrwerk des Maschinenrahmens angeordnet ist.

Mit einer derartig ausgebildeten Maschine ist unter lediglich geringem konstruktiven Mehraufwand ein relativ langer schotterfreier Gleisbereich zur Sanierung von Planumsabschnitten herstellbar. Dabei ist von Vorteil, daß für den vom Gleis kurzfristig entfernten Schotter keine zeit- und arbeitsaufwendige Zwischenspeicherung in einem der Maschine angeschlossenen Speicherwagen erforderlich ist. Der gesamte Schotter ist praktisch in dem durch Ansaugeinheit, Fördereinrichtung und Einwurftrichter gebildeten Kreislauf zwischenspeicherbar. Infolge der speziellen Ausbildung der Maschine kann in besonders vorteilhafter Weise sofort im Anschluß an den Schotteraushub die Bearbeitung des freigelegten Planums erfolgen und als Abschluß des Maschineneinsatzes das sanierte Planum sofort wiederum mit Schotter bedeckt werden, ohne daß es dazu gesonderter Maschinenbewegungen bedarf. Damit sind die für die Sanierung erforderlichen Sperrzeiten des Gleises unter Reduktion des Maschinen-bzw. Fahrzeugaufwandes deutlich verringerbar. Weitere durch die Erfindung geschaffene Vorteile ergeben sich aus den Unteransprüchen bzw. aus der Beschreibung.

Im folgenden wird die Erfindung anhand einer Zeichnung näher beschrieben, wobei
Fig. 1 und 2 eine aus Platzgründen in zwei Teilen dargestellte Seitenansicht der Maschine zeigen.

In Fig. 1 und 2 ist eine Maschine 1 zur Bearbeitung der Schotterbettung 2 eines Gleises 3 zu sehen, wobei der - bezüglich einer durch einen Pfeil 4 angedeuteten Arbeitsrichtung - hintere Abschnitt der Maschine 1 in Fig. 1 und der vordere Abschnitt in Fig. 2 wiedergegeben ist. Die Maschine 1 weist einen langgestreckten Maschinenrahmen 5 auf, der sich in einen vorderen Rahmenteil 6 und einen hinteren, gekröpft ausgebildeten Rahmenteil 7 gliedert. Die beiden Rahmenteile 6 und 7 sind über ein Gelenk 8 allseits beweglich miteinander verbunden und über insgesamt drei Schienenfahrwerke 9 an den beiden Längsenden des Maschinenrahmens 5 sowie im Bereich des Gelenkes 8 auf dem Gleis 3 abgestützt. An den beiden Längsenden sind weiters jeweils eine Fahrkabine 10 sowie eine Pufferkupplung 11 zur Verbindung mit weiteren Gleisbaufahrzeugen vorgesehen. Ein Motor 12 dient der Energieversorgung eines Fahrantriebes 13 sowie der weiteren - noch zu beschreibenden - Antriebe und Aggregate der Maschine 1.

Am vorderen Rahmenteil 6 befindet sich eine Ansaugeinheit 14, die sich aus einem Unterdruckerzeuger 15, einer Filterkammer 16, einem Schotterspeicher 17 und zwei in diesen mündenden Saugschläuchen 18 zusammensetzt. Das freie Ende eines jeden dieser in Maschinenquerrichtung distanziert und etwa parallel zueinander verlaufenden Saugschläuche 18 ist mit einem Saugrüssel 19 verbunden, der jeweils eine Saugöffnung 20 zum Absaugen von Schotter aufweist. Jeder Saugrüssel 19 ist anhand einer Führung 21 über Antriebe 22 höhen- und seitenverstellbar im gekröpften Bereich des hinteren Rahmenteiles 7 an diesem befestigt.

Eine Förderbandanordnung 23 erstreckt sich in Maschinenlängsrichtung unterhalb der Filterkammer 16 und des Schotterspeichers 17 und weist einen am vorderen Maschinenende erhöht angeordneten Abschnitt 24 auf. Diesem ist ein längsverschiebbar am Maschinenrahmen 5 bzw. am Rahmenteil 6 gelagertes Ladeförderband 25 zugeordnet, das während der Überstellfahrt der Maschine 1 in eine nicht-vorkragende Ruhestellung eingefahren werden kann. Das bezüglich der Maschinenlängsrichtung gegenüberliegende, hintere Ende der Förderbandanordnung 23 weist ein erhöht angeordnetes Abwurfende 26 auf, das über das Gelenk 8 bis über den hinteren Rahmenteil 7 vorkragend angeordnet ist.

Sowohl der Schotterspeicher 17 als auch die Filterkammer 16 sind an ihren Unterseiten mit Entladeöffnungen 27 versehen, die sich unmittelbar oberhalb der Förderbandanordnung 23 befinden und jeweils über eine fernbedienbare Klappe 28 verschließbar sind. Die Förderbandanordnung 23 ist mit einem Rotationsantrieb 29 ausgestattet, der zur wahlweisen Beaufschlagung bzw. Rotation in beiden Drehrichtungen ausgebildet ist.

In Arbeitsrichtung unmittelbar vor dem hintersten Schienenfahrwerk 9 der Maschine 1 ist am hinteren Rahmenteil 7 eine als Schottersilo ausgebildete Schotterabwurfeinrichtung 30 befestigt, die einen oben offenen Einwurftrichter 31 und unmittelbar oberhalb des Gleises befindliche Entladeschurren 32 aufweist. Diesen ist ein höhenverstellbarer und über einen Antrieb 36 um eine in Maschinenquerrichtung verlaufende horizontale Achse 37 verschwenkbarer Verdichtbalken 38 unmittelbar vorgeordnet. Eine einen Antrieb 46 aufweisende Fördereinrichtung 33 erstreckt sich entlang des gekröpften Bereiches des Rahmenteiles 7 und ist an dessen Oberseite montiert, wobei ein Aufnahmeende 34 der Fördereinrichtung 33 dem Abwurfende 26 der Förderbandanordnung 23 zugeordnet ist. Ein Abwurfende 35 der Fördereinrichtung 33 ist über dem Einwurftrichter 31 positioniert.

Im gekröpften Bereich des Rahmenteiles 7 zwischen den Saugöffnungen 20 der Saugrüssel 19 und den in Maschinenlängsrichtung von diesen distanzierten Entladeschurren 32 der Schotterabwurfeinrichtung 30 befindet sich eine Arbeitsstelle 40, innerhalb der ein Erdplanum 47 freigelegt ist. Ein in diesem Bereich zwischen Saugöffnung 20 und Schotterabwurfeinrichtung 30 angeordnetes, anhand von Antrieben 41 höhenverstellbar mit dem Maschinenrahmen 5 bzw. dem Rahmenteil 7 verbundenes Gleishebeaggregat 39 ist sowohl von den Saugöffnungen 20 als auch von den Entladeschurren 32 distanziert. Der Arbeitsstelle 40 ist außerdem eine Arbeitskabine 42 zugeordnet, die zwischen den Saugrüsseln 19 und dem mittleren Schienenfahrwerk 9 mit dem Maschinenrahmen 5 verbunden ist und in der sich eine zentrale Steuereinrichtung 48 befindet.

Der Arbeitseinsatz der Maschine 1 beginnt damit, daß durch Absenken der beiden Saugrüssel 19 kontinuierlich Schotter abgesaugt wird, um dadurch unter Schaffung einer Arbeitsstelle 40 ein Erdplanum 47 zu dessen Bearbeitung freizulegen. Dabei wird das freischwebende Gleis 3 durch das Gleishebeaggregat 39 in der ursprünglichen Lage gehalten. Sobald das Erdplanum 47 zwischen den beiden Saugrüsseln 19 und dem Verdichtbalken 38 freigelegt ist, kann beispielsweise unter örtlichem Stillstand der Maschine 1 eine Bearbeitung des Erdplanums 47 beginnen. Anstelle des Erdplanums kann natürlich auch ein festes Bauwerk, z.B. eine Brücke, zur Bearbeitung freigelegt werden. Nach Beendigung der Sanierungsarbeiten werden die beiden Saugrüssel 19 unter Anheben außer Betrieb gesetzt und bei kontinuierlicher Maschinenvorfahrt die Wiedereinbringung des Schotters unter entsprechender Öffnung der Entladeschurren 32 gestartet. Die Steuerung der Antriebe 45 der Entladeschurren 32 kann in vorteilhafter Weise durch eine in der hinteren Fahrkabine 10 befindliche Bedienungsperson durchgeführt werden. Parallel dazu erfolgt durch eine in Maschinenlängsrichtung verlaufende, hinund hergehende Bewegung des Verdichtbalkens 38 eine Verdichtung des abgeworfenen Schotters.

Abweichend von der beschriebenen Einsatzweise besteht natürlich auch die Möglichkeit, die Arbeitsstelle 40 mit der kontinuierlichen Arbeitsvorfahrt der Maschine 1 mitwandern zu lassen, d.h. daß kontinuierlich der vordere Bereich der Arbeitsstelle 40 abgesaugt wird, während in deren hinterem Endbereich kontinuierlich Schotter abgeworfen und verdichtet wird.

Sollte der abgesaugte Schotter sehr stark verschmutzt und damit nicht mehr wiederverwendbar sein, kann dieser unter Abwurf auf die Förderbandanordnung 23 über das Ladeförderband 25 einem vorgeordneten, in Fig. 2 strichpunktiert dargestellten Speicherwagen zugeführt werden. Parallel dazu kann von einem am hinteren Maschinenende angekuppelten Speicherwagen (s. Fig. 1) neuer Schotter in eine Einwurföffnung 44 des Einwurftrichters 31 abgeworfen und über die Entladeschurren 32 gezielt auf das Erdplanum 47 abgeworfen werden. Diese Zuführung von neuem Schotter kann in vorteilhafter Weise auch als Ergänzung vorgesehen werden, wenn der abgesaugte und über die Fördereinrichtung 33 wieder eingebrachte alte Schotter mengenmäßig nicht ausreichend vorhanden ist.

## Patentansprüche

1. Maschine (1) zur Bearbeitung der Schotterbettung (2) eines Gleises (3), mit einem auf Schienenfahrwerken (9) abgestützten Maschinenrahmen (5), einer Ansaugeinheit (14) mit einem eine Saugöffnung (20) zum Absaugen von Schotter aufweisenden, höhen- und seitenverstellbaren Saugrüssel (19) und einer der Ansaugeinheit (14) zugeordneten Förderbandanordnung (23) für den Abtransport des angesaugten Schotters, einer dem Saugrüssel (19) in Arbeitsrichtung nachgeordneten und einen Einwurftrichter (31) aufweisenden Schotterabwurfeinrichtung (30) sowie einem Gleishebeaggregat (39), gekennzeichnet durch eine in Maschinenlängsrichtung verlaufende Fördereinrichtung (33), die ein der Ansaugeinheit (14) zugeordnetes Aufnahmeende (34) und ein dem Einwurftrichter (31) der Schotterabwurfeinrichtung (30) zugeordnetes Abwurfende (35) aufweist, wobei das Gleishebeaggregat (39) zwischen Saugöffnung (20) und Schotterabwurfeinrichtung (30) und diese bezüglich der Arbeitsrichtung unmittelbar vor dem hintersten Schienenfahrwerk (9) des Maschinenrahmens (5) angeordnet sind.

2. Maschine nach Anspruch 1, dadurch gekennzeichnet, daß das Aufnahmeende (34) der Fördereinrichtung (33) unterhalb eines Abwurfendes (26) der Förderbandanordnung (23) vorgesehen ist.

3. Maschine nach Anspruch 1 oder 2, dadurch gekennzeichnet, daß die Förderbandanordnung (23) zusätzlich zu einem über das vordere Maschinenende vorkragenden Abschnitt (24) einen weiteren, über das hintere Ende der Ansaugeinheit (14) vorkragenden Abschnitt (43) aufweist, dessen Abwurfende (26) oberhalb des Aufnahmeendes (34) der Fördereinrichtung (33) angeordnet ist, wobei ein Rotationsantrieb (29) der Förderbandanordnung (23) zur wahlweisen Rotation in beiden Drehrichtungen ausgebildet ist.

4. Maschine nach einem der Ansprüche 1 bis 3, dadurch gekennzeichnet, daß der Einwurftrichter (31) als Schottersilo mit unterhalb einer Einwurföffnung (44) und unmittelbar oberhalb des Gleises (3) befindlichen, durch Antriebe (45) steuerbaren Entladeschurren (32) ausgebildet ist.

5. Maschine nach einem der Ansprüche 1 bis 4, dadurch gekennzeichnet, daß der Schotterabwurfeinrichtung (30) ein höhenverstellbarer und über einen Antrieb (36) um eine in Maschinenquerrichtung verlaufende horizontale Achse (37) verschwenkbarer Verdichtbalken (38) in Arbeitsrichtung unmittelbar vorgeordnet ist.

6. Maschine nach einem der Ansprüche 1 bis 5, gekennzeichnet durch eine in einem gekröpften Bereich am Maschinenrahmen (5) befestigte, einer Arbeitsstelle (40) zugeordnete Arbeitskabine (42).

7. Maschine nach einem der Ansprüche 1 bis 6, dadurch gekennzeichnet, daß sowohl am in Arbeitsrichtung hinteren Ende als auch am vorderen Ende des Maschinenrahmens (5) jeweils eine Fahrkabine (10) angeordnet ist.

## Claims

1. A machine (1) for treating the ballast bed (2) of a track (3), comprising a machine frame (5) supported on on-track undercarriages (9), a suction unit (14) with a vertically and laterally adjustable sucking tube (19) comprising a suction opening (20) for removing ballast by suction, and a conveyor belt arrangement (23) associated with the suction unit (14) for removing the ballast taken up by suction, a ballast discharge device (30) following the sucking tube (19) in the working direction and comprising a charging hopper (31), and also a track lifting unit (39), characterized by a conveyor means (33), extending in the longitudinal direction of the machine, which has an intake end (34) associated with the suction unit (14) and a discharge end (35) associated with the charging hopper (31) of the ballast discharge device (30), the track lifting unit (39) being positioned between the suction opening (20) and the ballast discharge device (30), and the latter being positioned immediately preceding the rearmost on-track undercarriage (9) of the machine frame (5) in the working direction.

2. A machine according to claim 1, characterized in that the intake end (34) of the conveyor means (33) is provided underneath a discharge end (26) of the conveyor belt arrangement (23).

3. A machine according to claim 1 or 2, characterized in that the conveyor belt arrangement (23) comprises, in addition to a portion (24) projecting over the front machine end, also another portion (43) projecting over the rear end of the suction unit (14), the discharge end (26) of which is positioned above the intake end (34) of the conveyor means (33), a rotary drive (29) of the conveyor belt arrangement (23) being designed for selective rotation in either direction of rotation.

4. A machine according to one of claims 1 to 3, characterized in that the charging hopper (31) is designed as a ballast hopper with discharge chutes (32) located beneath a charging opening (44) and immediately above the track (3) and controllable by means of drives (45).

5. A machine according to one of claims 1 to 4, characterized in that immediately preceding the ballast discharge device (30) in the working direction is a vertically adjustable consolidating beam (38) which is pivotable by way of a drive (36) around a horizontal axis (37) extending in the transverse direction of the machine.

6. A machine according to one of claims 1 to 5, characterized by an operator's cabin (42) fixed to the machine frame (5) in a recessed region and associated with a worksite (40).

7. A machine according to one of claims 1 to 6, characterized in that respective driver's cabins (10) are arranged both at the rear end and the front end of the machine frame (5) in the working direction.

## Revendications

1. Machine (1) pour le traitement du lit de ballast (2) d'une voie ferrée (3), comprenant un bâti de machine (5) supporté sur des bogies (9), une unité d'aspiration (14) pourvue d'une buse d'aspiration (19) déplaçable en hauteur et latéralement et présentant une ouverture d'aspiration (20) pour aspirer le ballast, et un agencement à bande transporteuse (23) affecté à l'unité d'aspiration (14) pour l'évacuation du ballast aspiré, un dispositif de déversement de ballast (30) agencé après la buse d'aspiration (19) dans le sens de travail et présentant une trémie d'introduction (31), ainsi qu'un groupe de levage de voie (39), caractérisée par un dispositif de transport (33) qui s'étend dans la direction longitudinale de la machine et présente une extrémité réceptrice (34) affectée à l'unité d'aspiration (14) et une extrémité de déversement (35) affectée à la trémie d'introduction (31) du dispositif de déversement de ballast (30), le groupe de levage de voie (39) étant agencé entre l'ouverture d'aspiration (20) et le dispositif de déversement de ballast (30) et celui-ci étant agencé, par rapport au sens de travail, directement devant le bogie (9) le plus en arrière du bâti de machine (5).

2. Machine selon la revendication 1, caractérisée en ce que l'extrémité réceptrice (34) du dispositif de transport (33) est prévue en dessous d'une extrémité de déversement (26) de l'agencement à bande transporteuse (23).

3. Machine selon la revendication 1 ou 2, caractérisée en ce que l'agencement à bande transporteuse (23) présente, en plus d'une section (24) faisant saillie au-dessus de l'extrémité avant de la machine, une autre section (43) faisant saillie au-dessus de l'extrémité arrière de l'unité d'aspiration (14), dont l'extrémité de déversement (26) est agencée au-dessus de l'extrémité réceptrice (34) du dispositif de transport (33), une commande de rotation (29) de l'agencement à bande transporteuse (23) étant configurée pour que celle-ci puisse tourner au choix dans les deux sens de rotation.

4. Machine selon l'une quelconque des revendications 1 à 3, caractérisée en ce que la trémie d'introduction (31) se présente sous la forme d'un silo à ballast avec des obturateurs de décharge (32) qui se trouvent en dessous d'une ouverture d'introduction (44) et directement au-dessus de la voie (3) et qui peuvent être commandés par des commandes (45).

5. Machine selon l'une quelconque des revendications 1 à 4, caractérisée en ce qu'une barre de compactage (38) réglable en hauteur et pivotante, via une commande (36), autour d'un axe horizontal (37) s'étendant dans la direction transversale de la machine, est agencée directement devant le dispositif de déversement de ballast (30) dans le sens de travail.

6. Machine selon l'une quelconque des revendications 1 à 5, caractérisée par une cabine de travail (42) affectée à une zone de travail (40) et fixée au bâti de machine (5) dans une zone coudée.

7. Machine selon l'une quelconque des revendications 1 à 6, caractérisée en ce qu'une cabine de conduite (10) est agencée respectivement autant à l'extrémité arrière dans le sens de travail qu'à l'extrémité avant du bâti de machine (5).
